# EUROPÄISCHE PATENTSCHRIFT

(11) **EP 2 199 172 B1**
(45) Veröffentlichungstag und Bekanntmachung des Hinweises auf die Patenterteilung: **09.05.2012**
(21) Anmeldenummer: 09450123.6
(22) Anmeldetag: 02.07.2009
(51) Int. Cl.: B61B 1/02, B61B 12/00, B61B 12/02

(54) **Seilbahnkabine und Seilbahnanlage wobei die Kabine auf jeder Längsseite mit einer Tür versehen ist**
Cabin and funicular assembly, the cabin being provided with a door on both longitudinal sides
Cabine et installation de téléphérique, la cabine comportant une porte sur chaque face longitudinale

(30) Priorität: 18.12.2008 AT 19762008
(43) Veröffentlichungstag der Anmeldung: 23.06.2010
(73) Patentinhaber: Innova Patent GmbH, 6960 Wolfurt (AT)
(72) Erfinder: Moritzhuber, Johannes, 6971 Hard (AT)
(74) Vertreter: Hehenberger, Reinhard

(56) Entgegenhaltungen:
- DE-A1- 4 241 677
- FR-A1- 2 731 196
- FR-A1- 2 774 963
- FR-A1- 2 899 191
- JP-A- 3 016 870
- JP-A- 3 132 465

## Beschreibung

Die gegenständliche Erfindung betrifft eine Seilbahnanlage mit mindestens einem Trag- bzw. Förderseil, welches in den beiden Endstationen der Seilbahnanlage über Umlenkscheiben geführt ist, von welchen mindestens eine angetrieben ist, und mit Seilbahnkabinen, welche mit dem Trag- und Förderseil kuppelbar sind, wobei sie in den Endstationen vom Trag- bzw. Förderseil abgekuppelt, längs Führungsschienen durch die Endstationen hindurch bewegt sowie in der Folge an das Trag- und Förderseil angekuppelt werden, wobei weiters die Seilbahnkabinen an ihren beiden Längsseitenwänden mit jeweils mindestens einer Türe ausgebildet sind, sowie in den Endstationen längs beider Seiten der mindestens einen Bewegungsbahn der Seilbahnkabinen Perrone für das Besteigen bzw. das Verlassen der Seilbahnkabinen durch die Passagiere vorgesehen sind.

Bei Seilbahnanlagen, bei welchen das Trag- bzw. Förderseil in den Endstationen über Umlenkscheiben, von welchen mindestens eine angetrieben ist, geführt werden und weiters mit Seilbahnkabinen, welche mit dem Trag- und Förderseil kuppelbar sind, wobei sie in den Endstationen vom Trag- bzw. Förderseil abgekuppelt, längs Führungsschienen durch die Endstationen hindurch bewegt und in der Folge an das Trag- und Förderseil angekuppelt werden, also bei solchen Seilbahnanlagen, bei welchen die Seilbahnkabinen durch die Endstationen im Umlauf hindurchgeführt werden, befinden sich in den Endstationen jeweils an einer Seite der Bewegungsbahn Perrone, von welchen aus die Passagiere die Seilbahnkabinen besteigen bzw. auf welche diejenigen Passagiere, welche die Seilbahnkabinen verlassen, gelangen. Es ist dabei bekannt, die Seilbahnkabinen jeweils auf einer ihrer beiden Längssseitenwände mit Türen auszubilden, durch welche hindurch die Passagiere die Seilbahnkabinen verlassen oder in diese hinein gelangen.

Wenngleich bei diesen bekannten Seilbahnanlagen die Seilbahnkabinen in den Endstationen vom Trag- bzw. Förderseil abgekuppelt werden und die Seilbahnkabinen durch die Endstationen mit einer nur geringen Geschwindigkeit hindurch bewegt werden, bedingt es für die Passagiere eine Belastung, zugleich mit anderen Personen aus einer sich bewegenden Seilbahn kabine auszusteigen oder in diese einzusteigen, insbesondere dann, wenn gleichzeitig gegenläufige Bewegungen der Passagiere, also ein Aussteigen und ein Einsteigen von Passagieren, erfolgen.

Um diese Nachteile zu vermeiden, ist es bekannt, in Stationen von Seilbahnanlagen einerseits Bereiche von Perronen vorzusehen, welche für aus den Seilbahnkabinen aussteigende Passagiere -bestimmt sind und in Bewegungsrichtung der Seilbahnkabinen dahinter befindliche Bereiche von Perronen vorzusehen, welche für diejenigen Passagiere bestimmt sind, welche in die Seilbahnkabinen einsteigen. Allerdings bedingt eine derartige Unterteilung der Perrone sich in Bewegungsrichtung der Seilbahnkabinen erstreckende Perrone mit einem Platzbedarf, welcher bei vorgegebenen räumlichen Gegebenheiten oftmals nicht zur Verfügung steht.

Es ist weiters bekannt, bei Pendelbahnen, also bei solchen Seilbahnanlagen, bei welchen zwei Tragseile vorgesehen sind, längs welcher mittels diesen zugeordneter Förderseile jeweils eine Seilbahnkabine längs zweier paralleler Bahnen hin- und herbewegt werden, mehrere Perrone vorzusehen, welche den beiden Bewegungsbahnen zugeordnet sind, und weiters die Seilbahnkabinen an ihren beiden Längsseitenwänden mit Türen auszubilden. Allerdings weisen derartige Pendelbahnen deshalb, da sie nur zwei Seilbahnkabinen aufweisen, gegenüber solcher Seilbahnanlagen, bei welchen die Seilbahnkabinen durch die Endstationen hindurch im Umlauf bewegt werden und bei welchen eine Vielzahl von Seilbahnkabinen vorgesehen ist, eine weitaus geringere Förderkapazität auf.

Aus der FR-2731196-A1 ist weiters eine Seilbahnanlage mit Sesseln bekannt, bei welcher die Sessel in zwei voneinander getrennten Bewegungsbahnen durch Einstiegs- bzw. Ausstiegsbereiche hindurch bewegt werden. Diese bekannte Seilbahnanlage erforder jedoch einen großen Platzbedarf. Da zudem Seilbahnanlagen mit Sesseln wesentlich geringere Förderkapazitäten als Seilbahnanlagen mit Seilbahnkabinen aufweisen, sind diese Anlagen miteinander nicht vergleichbar.

Aus der JP 3132465 A ist zudem eine Seilbahnanlage mit Seilbahnkabinen bekannt, bei welcher die Seilbahnkabinen an ihren beiden Längsseitenwänden mit Türen ausgebildet sind und bei welcher in den Endstationen ein mittlerer Perron vorgesehen ist, um welchen die Seilbahnkabinen herumgeführt werden sowie an der Außenseite der um den mittleren Perron verlaufenden gekrümmten Bewegungsbahn der Seilbahnkabinen jeweils ein weiterer Perron vorgesehen ist. Bei dieser Seilbahnanlage können somit die Passagiere gleichzeitig aus den Seilbahnkabinen auf den mittleren Perron und auf einen der beiden seitlichen Perrone aussteigen bzw. vom mittleren Perron und den beiden seitlichen Perronen in die Seilbahnkabinen einsteigen.

Diese bekannte Seilbahnanlage entspricht jedoch deshalb nicht den technischen Erfordernissen, da an den Perronen nur eine einzige Bewegungsbahn vorbeiführt, wodurch die Förderkapazität dieser Seilbahnanlage beschränkt ist.

Der gegenständlichen Erfindung liegt die Aufgabe zugrunde, eine Seilbahnanlage, bei welcher die Seilbahnkabinen durch die beiden Endstationen im Umlauf hindurch bewegt werden, zu schaffen, durch welche die bisher bei derartigen Seilbahnanlagen bestehenden Nachteile der geringen Förderkapazität bzw. des großen Platzbedarfes vermieden werden. Dies wird erfindungsgemäß dadurch erzielt, dass in mindestens einer der Endstationen in der Bewegungsbahn der Seilbahnkabinen mindestens ein Paar von Weichen vorgesehen ist, an welche weitere Führungsschienen anschließen, wodurch zwei nebeneinander verlaufende Bewegungsbahnen geschaffen sind, und dass die Seilbahnkabinen längs zweier sich in der Endstation nebeneinander befindlichen Führungsschienen längs den beiden nebeneinander verlaufenden Bewegungsbahnen bewegt werden, welchen beiden Bewegungsbahnen nur drei Perrone zugeordnet sind, von welchen der mittlere Perron beiden Bewegungsbahnen zugeordnet ist, wobei sich der mittlere Perron (6b) zwischen den beiden Bewegunsbahnen befindet. Vorzugsweise ist von den zwei einer Bewegungsbahn zugeordneten Perronen ein erster derselben für diejenigen Passagiere bestimmt, welche die Seilbahnkabinen besteigen, und der zweite derselben für diejenigen Passagiere bestimmt, welche die Seilbahnkabinen verlassen.

Der Gegenstand der Erfindung ist nachstehend anhand eines in der Zeichnung dargestellten Ausführungsbeispieles näher erläutert. Es zeigen:
- FIG.1: eine der Endstationen einer erfindungsgemäßen Seilbahnanlage, in Draufsicht, und
- FIG.2: die Endstation gemäß FIG.1, in Seitenansicht.

In den FIG.1 und FIG.2 ist eine der Endstationen einer erfindungsgemäßen Seilbahnanlage dargestellt. Diese Seilbahnanlage weist ein Trag- und Förderseil 1 auf, welches z.B. mit einer Geschwindigkeit von 6 m/sec bewegt wird, wobei es in einer der Endstationen über eine Umlenkscheibe 2 geführt ist. An dieses Trag- und Förderseil 1 sind Seilbahnkabinen 3 angekuppelt, welche in der Endstation von dem sich in diese hinein bewegenden Trum 1a des Trag- und Förderseiles 1 abgekuppelt, längs einer Führungsschiene 4 durch diese Endstation hindurch geführt und in der Folge an das sich aus dieser Station hinaus bewegende Trum 1b des Trag- und Förderseiles 1 angekuppelt werden. Längs der Führungsschienen 4 sind Verzögerungsräder 5a, Förderräder 5b und Beschleunigungsräder 5c vorgesehen, mittels welcher die Geschwindigkeit der vom Seiltrum 1a abgekuppelten Seilbahnkabinen 3 auf eine Geschwindigkeit von z.B. 0,3 m/ sec vermindert wird, mit welcher Geschwindigkeit sie durch einen Ein- und Ausstiegsbereich 6 für die Passagiere hindurch bewegt werden. Hierauf werden die Seilbahnkabinen 3 wieder auf die Bewegungsgeschwindigkeit des Trag- und Förderseiles 3 beschleunigt, worauf sie an das die Station verlassende Trum 1b des Trag- und Förderseiles 1 angekuppelt werden.

Die Seilbahnkabinen 3 sind an ihren beiden Längsseitenwänden mit mindestens einer Türe 31 und 32 ausgebildet. Weiters ist die Führungsschiene 4 mit einem Paar von Weichen 41 und 42 ausgebildet, an welche zwei nebeneinander befindliche Führungsschienen 4a und 4b anschließen, längs welcher die Seilbahnkabinen 3 längs zweier nebeneinander liegender Bewegungsbahnen durch den Ein- und Ausstiegsbereich 6 hindurch bewegt werden. Diesen beiden Bewegungsbahnen sind drei Perrone 6a, 6b und 6c zugeordnet, wobei die Perrone 6a und 6b der ersten Bewegungsbahne der Seilbahnkabinen 3 und die Perrone 6b und 6c der zweiten Bewegungsbahn der Seilbahnkabinen 3 zugeordnet sind. Der mittlere Perron 6b ist beiden Bewegungsbahnen zugeordnet. Ein erster Perron kann für die die Seilbahnkabinen 3 verlassenden Passagiere und ein zweiter Perron kann für die die Seilbahnkabinen 3 besteigenden Passagiere bestimmt sein.

Durch diese Ausbildung der Seilbahnanlage wird für die Passagiere eine Erleichterung beim Besteigen und beim Verlassen der Seilbahnkabinen 3 erzielt, da bei gleicher Förderkapazität der Seilbahnkabinen 3 sich durch jede der beiden Türen 31 und 32 der Seilbahnkabinen 3 nur die halbe Anzahl von Passagieren hindurch bewegt.

In Bezug auf den bekannten Stand der Technik, gemäß welchem für die die Seilbahnkabinen 3 verlassenden Passagiere einerseits und für die in die Seilbahnkabinen 3 einsteigenden Passagiere andererseits längs der Bewegungsbahn der Seilbahnkabinen 3 zwei aufeinander folgende Perrone vorgesehen sind, besteht der Vorteil der vereinfachten räumlichen Anordnung der Zu- und Abgänge. Zudem ist diese Anordnung der Perrone dann vorteilhaft, wenn der für zwei in der Bewegungsbahn der Seilbahnkabinen aufeinander folgende Perrone erforderliche Platz nicht zur Verfügung steht.

Es wird darauf verwiesen, dass auch eine Mehrzahl von Paaren von Weichen 41 und 42 vorgesehen sein kann, wodurch mehr als zwei nebeneinander verlaufende Bewegungsbahnen geschaffen werden, welchen jeweils zwei Perrone für das Besteigen der Seilbahnkabinen bzw. für das Verlassen der Seilbahnkabinen zugeordnet sind.

## Patentansprüche

1. Seilbahnanlage mit mindestens einem Trag- bzw. Förderseil (1), welches in den beiden Endstationen der Seilbahnanlage über Umlenkscheiben (2) geführt ist, von welchen mindestens eine angetrieben ist, und mit Seilbahnkabinen (3), welche mit dem Trag- und Förderseil (1) kuppelbar sind, wobei sie in den Endstationen vom Trag- bzw. Förderseil (1) abgekuppelt, längs Führungsschienen (4) durch die Endstationen hindurch bewegt sowie in der Folge an das Trag- und Förderseil (1) angekuppelt werden, wobei weiters die Seilbahnkabinen (3) an ihren beiden Längsseitenwänden mit mindestens einer Türe (31, 32) ausgebildet sind und wobei in den Endstationen längs beider Seiten der mindestens einen Bewegungsbahn der Seilbahnkabinen (3) Perrone für das Besteigen bzw. das Verlassen der Seilbahnkabinen (3) durch die Passagiere vorgesehen sind, **dadurch gekennzeichnet, dass** in mindestens einer der Endstationen in der Bewegungsbahn der Seilbahnkabinen (3) mindestens ein Paar von Weichen (41, 42) vorgesehen ist, an welche weitere Führungsschienen (4a, 4b) anschließen, wodurch zwei nebeneinander verlaufende Bewegungsbahnen geschaffen sind, und dass die Seilbahnkabinen (3) längs zweier sich in der Endstation nebeneinander befindliche Führungsschienen (4a, 4b) längs der beiden nebeneinander verlaufenden Bewegungsbahnen bewegt werden, welchen beiden Bewegungsbahnen nur drei Perrone (6a, 6b, 6c) zugeordnet sind, von welchen der mittlere Perron (6b) beiden Bewegungsbahnen zugeordnet ist, wobei sich der mittlere Perron (6b) zwischen den beiden Bewegungsbahnen befindet.

2. Seilbahnanlage nach Patentanspruch 1, **dadurch gekennzeichnet, dass** von den zwei einer Bewegungsbahn zugeordneten Perronen (6a, 6b, 6c) ein erster derselben für diejenigen Passagiere bestimmt ist, welche die Seilbahnkabinen (3) besteigen und der zweite derselben für diejenigen Passagiere bestimmt ist, welche die Seilbahnkabine (3) verlassen.

## Claims

1. An aerial cableway installation having at least one carrying and hauling cable (1), which is guided in the two end stations of the aerial cableway installation over return pulleys (2), of which at least one is driven, and having aerial cableway cabins (3) couplable to the carrying and hauling cable (1), said cabins being uncoupled from the carrying and hauling cable (1) in the end stations, moved along guide rails (4) through the end stations and subsequently coupled to the carrying and hauling cable (1), the aerial cableway cabins (3) additionally being provided at their two longitudinal side walls with at least one door (31, 32) and platforms being provided in the end stations along both sides of the at least one motion path of the aerial cableway cabins (3) for passengers to board or alight from the aerial cableway cabins (3), **characterised in that** in at least one of the end stations at least one pair of points (41, 42) is provided in the motion path of the aerial cableway cabins (3), to which points further guide rails (4a, 4b) are connected, whereby two motion paths extending next to one another are provided, and **in that** the aerial cableway cabins (3) are moved along two guide rails (4a, 4b) located next to one another in the end station along the two motion paths extending next to one another, only three platforms (6a, 6b, 6c) being associated with said two motion paths, the middle platform (6b) of which is associated with both motion paths, the middle platform (6b) being located between the two motion paths.

2. An aerial cableway installation according to claim 1, **characterised in that**, of the two platforms (6a, 6b, 6c) associated with one motion path, a first one thereof is intended for those passengers who are boarding the aerial cableway cabins (3) and the second one thereof is intended for those passengers who are alighting from the aerial cableway cabin (3).

## Revendications

1. Téléphérique avec au moins un câble porteur et tracteur (1) qui, dans les deux stations d'extrémité du téléphérique, passe sur des poulies de renvoi (2) dont une au moins est entraînée, et avec des cabines de téléphérique (3) qui sont aptes à être accouplées au câble porteur et tracteur (1), étant précisé que dans les stations d'extrémité, lesdites cabines (3) sont désaccouplées du câble porteur et tracteur (1), traversent les stations d'extrémité le long de glissières (4) et sont ensuite accouplées au câble porteur et tracteur (1), que les cabines de téléphérique (3) sont par ailleurs pourvues sur leurs deux parois latérales longitudinales d'au moins une porte (31, 32), et que dans les stations d'extrémité, il est prévu, le long des deux côtés de la trajectoire ou des trajectoires des cabines (3), des quais pour que les passagers entrent dans les cabines (3) et en sortent, **caractérisé en ce que** dans l'une au moins des stations d'extrémité, il est prévu sur la trajectoire des cabines de téléphérique (3) au moins une paire d'aiguilles (41, 42) auxquelles font suite d'autres glissières (4a, 4b), ce qui crée deux trajectoires s'étendant côte à côte, et **en ce que** les cabines (3) sont déplacées le long de deux glissières (4a, 4b) qui se trouvent côte à côte dans la station d'extrémité, le long des deux trajectoires situées côte à côte auxquelles ne sont associés que trois quais (6a, 6b, 6c), parmi lesquels le quai central (6b) est associé aux deux trajectoires, étant précisé que le quai central (6b) se trouve entre les deux trajectoires.

2. Téléphérique selon la revendication 1, **caractérisé en ce que** sur les deux quais (6a, 6b, 6c) associés à une trajectoire, un premier est destiné aux passagers qui entrent dans les cabines (3), et le second est destiné aux passagers qui sortent des cabines (3).
